# EUROPÄISCHE PATENTSCHRIFT

(11) **EP 2 713 018 B1**
(45) Veröffentlichungstag und Bekanntmachung des Hinweises auf die Patenterteilung: **27.05.2015**
(21) Anmeldenummer: 13182637.2
(22) Anmeldetag: 02.09.2013
(51) Int. Cl.: F01L 1/047

(54) **Nockenwelle für eine Brennkraftmaschine**
Camshaft for a combustion engine
Arbre à cames pour un moteur à combustion interne

(30) Priorität: 26.09.2012 DE 102012217456
(43) Veröffentlichungstag der Anmeldung: 02.04.2014
(73) Patentinhaber: MAHLE International GmbH, 70376 Stuttgart (DE)
(72) Erfinder: Flender, Thomas, 71735 Eberdingen (DE); Kreisig, Michael, 70197 Stuttgart (DE); Schneider, Falk, 70825 Korntal-Münchingen (DE)
(74) Vertreter: BRP Renaud & Partner mbB Rechtsanwälte Patentanwälte Steuerberater

(56) Entgegenhaltungen:
- WO-A1-2012/001517
- JP-A- 2010 059 821
- US-A1- 2011 315 100

## Beschreibung

Die vorliegende Erfindung betrifft eine hohle Nockenwelle für eine Brennkraftmaschine mit einem längsendseitig angeordneten Antriebsrad, insbesondere mit einem Ketten- oder Riemenrad, und mit zumindest einem ersten und einem zweiten Lager, gemäß dem Oberbegriff des Anspruchs 1. Gattungsgemäße hohlen

Nockenwellen sind hinlänglich bekannt und in unterschiedlichster Ausführung in modernen Brennkraftmaschinen eingesetzt. Um damit eine möglichst leichtgängige Lagerung einer derartigen Nockenwelle erreichen zu können, werden diese üblicherweise über sogenannte Wälzlager, das heißt also beispielsweise im Nadel- oder Kugellager gelagert. Besonders an dem Längsende, an welchem das Antriebsrad angeordnet ist, sollte dabei das Lager einen bestimmten Lagerdurchmesser nicht unterschreiten, um die dort auftretenden vergleichsweise hohen Lagerkräfte sicher aufnehmen zu können. Als minimaler Durchmesser für die Nockenwelle wurde dabei ein Durchmesser von 24 mm angesehen.

Aus der JP 2010-59821 sind Lager für eine hohle Nockenwelle bekannt, der Innendurchmesser jedoch kleiner sind als der Außendurchmesser der Nockenwelle. Aus der US 2011/0315100 A1 sind Lager für eine hohle Nockenwelle bekannt, der Innendurchmesser jedoch gleich groß sind wie der Außendurchmesser der Nockenwelle.

Die vorliegende Erfindung beschäftigt sich mit dem Problem, für eine Nockenwelle der gattungsgemäßen Art eine verbesserte Ausführungsform anzugeben, die insbesondere die Verwendung kleinerer Nockenwellendurchmesser und damit leichterer Nockenwellen erlaubt.

Dieses Problem wird erfindungsgemäß durch den Gegenstand des unabhängigen Anspruchs 1 gelöst. Vorteilhafte Ausführungsformen sind Gegenstand der abhängigen Ansprüche.

Die Erfindung beruht auf dem allgemeinen Gedanken, eine Lagerung einer Nockenwelle, insbesondere im Bereich eines Antriebsrades, das heißt beispielsweise im Bereich eines Ketten- oder eines Riemenrades, dadurch zu verbessern, dass zumindest das dort eingesetzte erste Lager als Wälzlager ausgebildet ist und einen Innendurchmesser zwischen 24 und 30 mm aufweist, der größer ist als der Außendurchmesser der Nockenwelle an einem im weiteren Verlauf der Nockenwelle angeordneten zweiten Lager. Hierdurch ist es möglich, die Nockenwelle einerseits zuverlässig zu lagern und andererseits benachbart zum ersten Lager mit einem vergleichsweise kleinen Durchmesser auszubilden und dadurch kompakt und zudem leicht zu bauen. Durch den größeren Innendurchmesser zumindest des ersten Lagers können die dort auftretenden Kräfte problemlos vom Lager aufgenommen werden und es ist zudem möglich, die übrigen Lager zur Lagerung der Nockenwelle kleiner auszubilden. Um eine zuverlässige Verbindung zwischen zumindest dem ersten Lager und der in Bezug dazu im Durchmesser kleineren Nockenwelle zu schaffen, kann es vorgesehen sein, dass die Nockenwelle längsendseitig, insbesondere im Bereich des Antriebsrades, aufgeweitet ist und das erste Lager an diesem aufgeweiteten Bereich angeordnet wird. Insgesamt lässt sich damit ein Durchmesser für die Nockenwelle realisieren, der abseits des ersten Lagers deutlich kleiner ist als bei bisherigen Nockenwellen, da nunmehr ausschließlich noch der das erste Lager tragende Bereich, vergrößert ist. Durch die in den übrigen Bereichen kleinere Nockenwelle kann diese leichter ausgestaltet werden und zugleich wird weniger Material zum Herstellen einer derartigen Nockenwelle benötigt.

Zweckmäßig ist der aufgeweitete Bereich durch Innenhochdruckumformen oder durch Stauchen hergestellt. Sowohl das Innenhochdruckumformen als auch das Stauchen stellen prozesssichere und zugleich kostengünstige Verfahren zur Herstellung der erfindungsgemäß aufgeweiteten Bereiche dar und können individuell angewendet werden.

Alternativ zum Aufweiten der Nockenwelle kann auch vorgesehen sein, dass im Bereich des ersten Lagers eine Hülse an der Nockenwelle angeordnet ist, auf der das erste Lager montiert ist. Eine derartige Hülse bildet ebenfalls eine Vergrößerung des Durchmessers, wobei eine derartige Hülse beispielsweise im einfachsten Fall auch in der Art eines Ringes ausgebildet sein kann. Eine Verbindung der Hülse bzw. des Ringes mit der Nockenwelle kann beispielsweise durch einen Presssitz oder einen thermischen Fügesitz erfolgen. Selbstverständlich ist auch ein Verkleben bzw. Verlöten der Hülse mit der Nockenwelle denkbar.

Wiederum alternativ zu den zuvor beschriebenen Nockenwellen kann das erste Lager auch am Antriebsrad direkt angeordnet sein, wobei das Antriebsrad fest mit der Nockenwelle verbunden ist, beispielsweise in der Art eines Stopfens in diese eingepresst wird. Das Antriebsrad weist dabei neben der eigentlichen Antriebsscheibe, beispielsweise einem Zahnrad, einen im Vergleich zur Nockenwelle radial vergrößerten Lagerabsatz auf, auf welchem das erste Lager angeordnet ist. In diesem Fall ist eine Bearbeitung der Nockenwelle, beispielsweise durch ein entsprechendes Aufweiten, überhaupt nicht erforderlich. Zudem kann die Nockenwelle in dem vorliegenden Fall mit gleich bleibendem kleinem Durchmesser, das heißt mit einem Durchmesser von kleiner als 25 mm, beispielsweise als gezogenes Rohr, gefertigt werden.

Zweckmäßig ist zumindest eines der Lager als Kugellager oder als Nadellager ausgebildet, wodurch einerseits eine leichtgängige Lagerung erzielbar ist und andererseits im Falle eines Nadellagers eine vergleichsweise kompakte Bauweise erzielt werden kann. Im günstigsten Falle ist dabei sogar vorgesehen, dass Wälzkörper des Nagellagers direkt auf einer Außenmantelfläche der Nockenwelle laufen.

Mit der erfindungsgemäßen Nockenwelle ist ein Durchmesser von 24 < d < 18mm, vorzugsweise ein Durchmesser von d = 22mm realisierbar, was im Vergleich zu bisherigen Nockenwellen, deren Durchmesser zwischen 23 und 30 mm lag, eine deutliche Reduzierung darstellt.

Weitere wichtige Merkmale und Vorteile der Erfindung ergeben sich aus den Unteransprüchen, aus den Zeichnungen und aus der zugehörigen Figurenbeschreibung anhand der Zeichnungen.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.

Bevorzugte Ausführungsbeispiele der Erfindung sind in den Zeichnungen dargestellt und werden in der nachfolgenden Beschreibung näher erläutert, wobei sich gleiche Bezugszeichen auf gleiche oder ähnliche oder funktional gleiche Bauteile beziehen.

Dabei zeigen, jeweils schematisch,
- Fig. 1: eine Schnittdarstellung durch eine erste Ausführungsform einer erfindungsgemäßen Nockenwelle mit einem an einem Antriebsrad angeordneten ersten Lager,
- Fig. 2: ein mit Hilfe einer Hülse vergrößertes erstes Lager zur Lagerung der Nockenwelle im Bereich eines nicht gezeigten Antriebsrades,
- Fig. 3, 4: jeweils eine erfindungsgemäße Nockenwelle mit aufgeweitetem Bereich im Bereich des ersten Lagers,
- Fig. 5: eine Darstellung wie in Fig. 4, jedoch mit zusätzlich einem dritten Lager an einem dem Antriebsrad abgewandten Längsende der Nockenwelle, ebenfalls an einem aufgeweiteten Bereich,
- Fig. 6: eine Darstellung wie in Fig. 4, jedoch mit zwei zweiten Lagern unterschiedlicher Ausführungsformen.

Entsprechend den Figuren 1 bis 6, weist eine erfindungsgemäße Nockenwelle 1 ein erstes Lager 2 sowie ein zweites Lager 3 auf. Erfindungsgemäß ist nun zumindest das erste Lager 2 als Wälzlager ausgebildet und weist einen Innendurchmesser dᵢ zwischen 24 und 30 mm auf, der größer ist als der Außendurchmesser dₐ der Nockenwelle 1 am zweiten Lager 3.

Betrachtet man die Figur 1, so kann man erkennen, dass an der Nockenwelle 1 ein Antriebsrad 4 angeordnet ist, beispielsweise in der Art eines Ketten- oder Riemenrades, wobei dieses Antriebsrad 4 beispielsweise in der Art eines Stopfens mit der Nockenwelle 1 verpresst ist. In diesem Fall ist das erste Lager 2 am Antriebsrad 4 angeordnet und zwar auf einem Lagerabsatz 5, dessen Außendurchmesser dem Innendurchmesser dᵢ des ersten Lagers 2 im Wesentlichen entspricht und ebenfalls größer ist als der Außendurchmesser dₐ der Nockenwelle 1.

Bei der Nockenwelle 1 gemäß der Figur 2, ist im Bereich des ersten Lagers 2 eine Hülse 6 bzw. ein Ring angeordnet, auf der das erste Lager 2 angeordnet ist. Auch in diesem Fall ist somit der Innendurchmesser dᵢ des ersten Lagers 2 größer als der Außendurchmesser dₐ der Nockenwelle 1, und zwar genau um die Dicke der Hülse 6. Das erste Lager 2 sowie die Hülse 6 sind dabei wiederum im Bereich eines diesmal nicht gezeigten Antriebsrades bzw. benachbart zu diesem angeordnet.

Der vergrößerte Innendurchmesser dᵢ des ersten Lagers 2 kann somit durch den radial größeren Lagerabsatz 5 am Antriebsrad 4 oder durch eine entsprechende Hülse 6 erreicht werden, wobei die Hülse 6 auf die Nockenwelle 1 aufgepresst oder thermisch mit dieser gefügt ist. Selbstverständlich ist auch ein Verkleben oder Verlöten oder Verschweißen der Hülse 6 mit der Nockenwelle 1 denkbar.

Die Figuren 3 und 4 zeigen eine Nockenwelle 1, bei welcher diese längsendseitig, insbesondere im Bereich des diesmal ebenfalls nicht gezeigten Antriebsrades 4, aufgeweitet ist, so dass das erste Lager 2 am aufgeweiteten Bereich 7 der Nockenwelle 1 angeordnet ist. Der aufgeweitete Bereich 7 kann dabei beispielsweise durch Innenhochdruckumformen oder durch Stauchen hergestellt sein. Gemäß der Figur 3 ergibt sich dabei der aufgeweitete Bereich 7 durch eine Materialverdichtung an der Nockenwelle 1, wogegen der aufgeweitete Bereich 7 gemäß der Figur 4 durch ein Umformen oder Innenhochdruckumformen bzw. Stauchen hergestellt sein kann.

Die Nockenwelle 1 gemäß der Figur 5 weist ebenfalls ein erstes Lager 2 im Bereich des Antriebsrades 4, wobei auch hier wiederum das erste Lager 2 an dem radial vergrößerten Lagerabsatz 5 des Antriebsrades 4 angeordnet ist. Im weiteren Verlauf besitzt die Nockenwelle 1 zumindest ein zweites Lager 2, welches ebenfalls als Wälzlager, im gezeigten Fall als Nadellager, ausgebildet ist. Zusätzlich vorgesehen ist ein drittes Lager 8, das ebenfalls als Nadellager ausgebildet ist und einen Innendurchmesser 24mm < dᵢ < 30mm aufweist, wobei der Innendurchmesser dᵢ des dritten Lagers 8 größer ist als der Außendurchmesser dₐ der Nockenwelle 1 am zweiten Lager 3. Das dritte Lager 8 ist dabei wiederum in einem aufgeweiteten Bereich 7 der Nockenwelle 1 angeordnet und zwar im vorliegenden Fall an dem vom Antriebsrad 4 abgewandten Längsende. Das Vorsehen des dritten Lagers 8 kann insbesondere dann erforderlich sein, wenn an dem dem Antriebsrad 4 abgewandten Längsende der Nockenwelle 1 die dort auftretenden Kräfte, beispielsweise durch das Anordnen eines weiteren Antriebsrades zum Antrieb beispielsweise einer Pumpe, dies erfordern. Das erste Lager 2 kann hierbei als Festlager ausgebildet sein, wogegen das zweite Lager 3 und/oder das dritte Lager 3,8 als Loslager ausgebildet sind. Festlager heißt in diesem Fall, dass eine Lagerung der Nockenwelle 1 nicht nur in radialer Richtung, sondern zusätzlich auch in axialer Richtung ermöglicht wird.

Aus Figur 6 schließlich ist eine Nockenwelle 1 gezeigt, die im Wesentlichen der Darstellung in Figur 4 entspricht, wobei zwei unterschiedliche Arten von zweiten Lagern 3 vorgesehen sind. Das mittlere zweite Lager 3 besitzt dabei Wälzkörper 10, das heißt im vorliegenden Fall Nadeln, die direkt auf einer Außenmantelfläche der Nockenwelle 1 laufen, wogegen das rechte zweite Lager 3 zusätzlich einen Innenring 9 besitzt, auf welchem die Wälzkörper 10, das heißt die Nadeln abrollen können. Der Innenring 9 kann dabei auf eine Außenmantelfläche der Nockenwelle 1 aufgepresst oder mittels thermischen Fügesitz gefügt sein. Das mittlere zweite Lager 3 baut dabei kompakter als das rechte zweite Lager 3.

Zwischen den einzelnen Lagern 2, 3, 8 sind bei der Nockenwelle 1 in bekannter Weise Nocken 11 zur Steuerung von Ventilen der Brennkraftmaschine angeordnet. Das erste Lager 2 ist in sämtlichen gezeichneten Ausführungsformen als Kugellager mit Kugeln als Wälzkörper dargestellt und ermöglicht in dieser Form sowohl eine Radial- als auch eine Axiallagerung. Denkbar ist selbstverständlich auch die Ausbildung als Nadellager in der Art eines Festlagers.

Die Montage der erfindungsgemäßen Nockenwelle 1 erfolgt dabei mit sämtlichen Lagern 2, 3 und gegebenenfalls 8 durch Einlegen der Nockenwelle 1 in einen geteilten Zylinderkopf, wobei alternativ auch eine Montage von Außenringen in einer entsprechenden Lagergasse im Zylinderkopf mit späterem Einschieben der gestuften Nockenwelle 1 in die Lagergasse denkbar ist.

Mit der erfindungsgemäßen Nockenwelle 1 ist es möglich, diese in einem zumindest überwiegenden Bereich gemäß den Figuren 1 und 2 im gesamten Bereich mit einem deutlich reduzierten Außendurchmesser dₐ von beispielsweise lediglich noch 22 mm auszubilden, wodurch die Nockenwelle 1 nicht nur weniger Bauraum erfordert, sondern zudem auch deutlich leichter ist, was sich insbesondere beim Einbau in eine Brennkraftmaschine eines Kraftfahrzeuges durch eine Kraftstoffersparnis bemerkbar macht.

## Patentansprüche

1. Hohle Nockenwelle (1) für eine Brennkraftmaschine mit einem längsendseitig angeordneten Antriebsrad (4), insbesondere mit einem Ketten- oder Riemenrad, und mit zumindest einem im Bereich des Antriebsrads (4) angeordneten ersten Lager (2) und einem im weiteren Verlauf der Nockenwelle (1) angeordneten zweiten Lager (3), **dadurch gekennzeichnet,**
- **dass** zumindest das erste Lager (2) als Wälzlager ausgebildet ist und einen Innendurchmesser von 24mm < dᵢ < 30mm aufweist, wobei der Innendurchmesser dᵢ größer ist als der Außendurchmesser dₐ der Nockenwelle (1) am zweiten Lager (3),
- **dass** das erste Lager (2) an einem Lagerabsatz (5) des Antriebsrades (4) angeordnet ist, oder
- **dass** im Bereich des ersten Lagers (2) eine Hülse (6) an der Nockenwelle (1) angeordnet ist, auf der das erste Lager (2) montiert ist, wobei die Hülse (6) auf die Nockenwelle (1) aufgepresst oder thermisch mit dieser gefügt ist, oder
- **dass** die Nockenwelle (1) längsendseitig, insbesondere im Bereich des Antriebsrades (4), aufgeweitet ist und das erste Lager am aufgeweiteten Bereich (7) der Nockenwelle (1) angeordnet ist.

2. Nockenwelle nach Anspruch 1, letzte Alternative,
**dadurch gekennzeichnet,**
**dass** der aufgeweitete Bereich (7) durch Innenhochdruckumformen oder durch Stauchen oder durch eine Materialverdickung hergestellt ist.

3. Nockenwelle nach einem der vorhergehenden Ansprüche,
**dadurch gekennzeichnet,**
**dass** die Nockenwelle (1) einen Außendurchmesser 24 < dₐ < 18 mm, vorzugsweise einen Außendurchmesser dₐ = 22 mm aufweist.

4. Nockenwelle nach einem der vorhergehenden Ansprüche,
**dadurch gekennzeichnet,**
**dass** Wälzkörper (10) zumindest des zweiten Lagers (3) direkt auf einer Außenmantelfläche der Nockenwelle (1) laufen.

5. Nockenwelle nach einem der vorhergehenden Ansprüche,
**dadurch gekennzeichnet,**
**dass** ein drittes Lager (8) vorgesehen ist, das ebenfalls als Wälzlager ausgebildet ist und einen Innendurchmesser von 24mm < dᵢ < 30mm aufweist, der größer ist als der Außendurchmesser dₐ der Nockenwelle (1) am zweiten Lager (3).

6. Nockenwelle nach Anspruch 5,
**dadurch gekennzeichnet,**
**dass** das dritte Lager (8) an einem aufgeweiteten Längsendbereich (7) der Nockenwelle (1) angeordnet ist.

## Claims

1. Hollow camshaft (1) for an internal combustion engine, comprising a drive wheel (4) arranged on a longitudinal end side, in particular comprising a chain wheel or belt pulley, and comprising at least one first bearing (2) arranged in the region of the drive wheel (4) and a second bearing (3) arranged in another part of the camshaft (1), **characterised in that**
- at least the first bearing (2) is in the form of a rolling bearing and has an internal diameter of approximately 24 mm < dᵢ < 30 mm, the internal diameter dᵢ being larger than the external diameter dₐ of the camshaft (1) on the second bearing (3),
- the first bearing (2) is arranged on a bearing shoulder (5) of the drive wheel (4), or
- **in that** a bush (6) is arranged on the camshaft (1) in the region of the first bearing (2), on which bush the first bearing (2) is mounted, the bush (6) being pressed onto the camshaft (1) or thermally joined thereto, or
- **in that** the camshaft (1) is expanded at the longitudinal end thereof, in particular in the region of the drive wheel (4), and the first bearing is arranged on the expanded region (7) of the camshaft (1).

2. Camshaft according to the final alternative in claim 1, **characterised in that** the expanded region (7) is produced by internal high pressure forming, compressing or by material thickening.

3. Camshaft according to either of the preceding claims, **characterised in that** the camshaft (1) has an external diameter of 24 < dₐ < 18 mm, preferably an external diameter dₐ = 22 mm.

4. Camshaft according to any of the preceding claims, **characterised in that** rolling bodies (10), at least of the second bearing (3), run directly on an external surface of the camshaft (1).

5. Camshaft according to any of the preceding claims, **characterised in that** a third bearing (8), which is also configured as a rolling bearing and has an internal diameter of approximately 24 mm < dᵢ < 30 mm, which is larger than the external diameter dₐ of the camshaft (1), is provided on the second bearing (3).

6. Camshaft according to claim 5, **characterised in that** the third bearing (8) is arranged on an expanded longitudinal end region (7) of the camshaft (1).

## Revendications

1. Arbre à cames (1) creux destiné à un moteur à combustion interne comprenant une roue d'entraînement (4) disposée côté extrémité de la longueur, en particulier un pignon et ou une poulie, et comprenant au moins un premier palier (2) disposé dans la zone de la roue d'entraînement (4) et un deuxième palier (3) disposé dans le prolongement de l'arbre à cames (1), **caractérisé en ce**
- **qu'**au moins le premier palier (2) est réalisé sous la forme d'un palier à roulement et présente un diamètre intérieur dᵢ compris entre 24 mm et 30 mm, le diamètre intérieur dᵢ étant plus grand que le diamètre extérieur dₐ de l'arbre à cames (1) au niveau du deuxième palier (3),
- en ce que le premier palier (2) est disposé au niveau d'une saillie de palier (5) de la roue d'entraînement (4), ou
- en ce qu'une douille (6) est disposée, dans la zone du premier palier (2), au niveau de l'arbre à cames (1), sur laquelle est monté le premier palier (2), la douille (6) étant pressée sur l'arbre à cames (1) ou assemblée à ce dernier par voie thermique, ou
- en ce que l'arbre à cames (1) est élargi côté extrémité de la longueur, en particulier dans la zone de la roue d'entraînement (4), et en ce que le premier palier est disposé au niveau de la zone élargie (7) de l'arbre à cames (1).

2. Arbre à cames selon la revendication 1, dernière variante,
**caractérisé en ce**
**que** la zone élargie (7) est fabriquée par mise en forme sous l'action d'une pression élevée intérieure ou par refoulement ou par un épaississement de matériau.

3. Arbre à cames selon l'une quelconque des revendications précédentes,
**caractérisé en ce**
**que** l'arbre à cames (1) présente un diamètre extérieur dₐ compris entre 24 et 18 mm, de préférence un diamètre extérieur dₐ égal à 22 mm.

4. Arbre à cames selon l'une quelconque des revendications précédentes,
**caractérisé en ce**
**que** des corps de roulement (10) au moins du deuxième palier (3) se déplacent directement sur une surface de l'enveloppe extérieure de l'arbre à cames (1).

5. Arbre à cames selon l'une quelconque des revendications précédentes,
**caractérisé en ce**
**qu'**un troisième palier (8) est prévu, lequel est réalisé de la même manière sous la forme d'un palier à roulement et présente un diamètre intérieur dᵢ compris entre 24 mm et 30 mm, lequel est plus grand que le diamètre extérieur dₐ de l'arbre à cames (1) au niveau du deuxième palier (3).

6. Arbre à cames selon la revendication 5,
**caractérisé en ce**
**que** le troisième palier (8) est disposé au niveau d'une zone d'extrémité de la longueur (7) élargie de l'arbre à cames (1).
